# EUROPÄISCHE PATENTSCHRIFT

(11) **EP 0 373 096 B1**
(45) Veröffentlichungstag und Bekanntmachung des Hinweises auf die Patenterteilung: **08.09.1993**
(21) Anmeldenummer: 89730204.8
(22) Anmeldetag: 04.10.1989
(51) Int. Cl.: H01R 13/64

(54) **Steckverbindung für die Fernmelde- und Datentechnik**
Connector for telecommunication and data processing
Connecteur pour la technique des télécommunications et du traitement des données

(30) Priorität: 02.12.1988 DE 3841083
(43) Veröffentlichungstag der Anmeldung: 13.06.1990
(73) Patentinhaber: KRONE Aktiengesellschaft, D-14167 Berlin (DE)
(72) Erfinder: Bramkamp, Wilhelm, D-1000 Berlin 47 (DE); Hegner, Gunter, D-1000 Berlin 27 (DE)

(56) Entgegenhaltungen:
- DE-C- 3 027 047
- DE-U- 7 149 083
- US-A- 3 976 850

## Beschreibung

Die Erfindung bezieht sich auf eine Steckverbindung für die Fernmelde- und Datentechnik.

Eine solche Steckverbindung ist aus Figur 4 der DE 35 25 568 A1 vorbekannt. Hierbei greift der Stecker mit seiner Steckerzunge durch eine Stecköffnung der mittleren Reihe in die dieser Stecköffnung zugeordneten Kontaktfedern ein. Dabei sind an die den Kontaktfedern zugeordneten, in den beiden äußeren Reihen von querverlaufenden Klemmschlitzen angeordneten Schneid-Klemm-Kontakte Kabeladern paarweise angeschlossen. Die Kontaktbahnen der Steckerzungen müssen hierbei genau bestimmten Kabeladern der paarweise angeschlossenen Kabeladern zugeordnet werden. Hierzu ist es bekannt, das Steckergehäuse außen mit einer optischen Markierung zu versehen, um den Stecker immer in der bestimmten Zuordnung zu den paarweise angeschlossenen Kabeladern einzustecken.

Die optischen Markierungen erfordern jedoch, daß der Benutzer beim Einstecken der Stecker in die Leiste genau darauf achtet, wie die Stecker in die Leiste zu stecken sind. Da die Stecker auch um 180° verdreht in die zur Längsmittelachse symmetrischen Leiste eingesteckt werden können, kommt es hierbei leicht zu Fehlsteckungen und damit zur Vertauschung der Kabeladern eines Kabeladerpaares. Entsprechende Nachteile gelten auch bei mehrpoligen Steckern. Die hier bedeutsamen Arten von Steckern sind Dämpfungs-, Kreuzungs-, Kurzschluß- und Schnurstecker von Verbindungs- und Prüfschnüren.

Der Erfindung liegt von daher die Aufgabe zugrunde, eine Steckverbindung der gattungsgemäßen Art zu schaffen, bei der mit Sicherheit gewährleistet ist, daß die Stecker nur in einer einzigen Steckrichtung in die Stecköffnungen und die diesen zugeordneten Kontaktfedern der zur Längsmittelachse symmetrischen Anschluß- und Trennleiste einsteckbar sind, ohne daß die Bauart des Leistenkörpers verändert werden muß.

Die Lösung dieser Aufgabe ergibt sich aus den kennzeichnenden Merkmalen des Anspruches 1. Durch die erfindungsgemäß vorgesehene Anordnung mindestens einer Nase am Steckergehäuse und einer die eine Reihe von Klemmschlitzen des Leistenkörpers verschließenden Abdeckung ist sichergestellt, daß der Stecker nur in einer einzigen Steckrichtung in die Leiste einsteckbar ist. Die Steckrichtung wird hierbei durch die freie Reihe von Klemmschlitzen der Leiste gebildet, über welche die Nase des Steckers beim korrekten Stecken der Steckerzunge greifen kann. Eine Verdrehung des Steckers um 180° ist ausgeschlossen, da dann die Nase des Steckers auf die Abdeckung stoßen würde, welche den gegenüberliegenden Klemmschlitz des Leistenkörpers bedeckt, so daß die darunter befindliche Reihe von Klemmschlitzen von der Nase des Steckers nicht übergreifbar ist, da die Abdeckung den Leistenkörper auf einer Seite etwas verbreitert. Die erfindungsgemäße Nase des Steckergehäuses bildet in Verbindung mit der Abdeckung für die eine Reihe von Klemmschlitzen des Leistenkörpers eine formschlüssige Verdrehsicherung, die gegenüber der allein vorbekannten optischen Verdrehsicherung bedeutende Vorteile hat. Diese Modifizierung bekannter Stecker aus der Fernmeldetechnik ermöglicht nunmehr auch mit geringstem Aufwand und mit wenigen Handgriffen den Einsatz der Steckverbindungen in den Datennetzen der Datentechnik. Hierzu werden z.B. die aus der DE 30 27 047 C2 bekannten Gehäuse-Halbschalen durch eine angespritzte Nase so verändert, daß der bisher auch in um 180° verdrehter Stellung in den Leistenkörper einsteckbare Stecker nunmehr verdrehsicher wird. Die Symmetrie der Leiste wird durch das Aufsetzen der Abdeckung auf die eine Reihe von Klemmschlitzen des Leistenkörpers aufgehoben, welcher insbesondere in der DE 35 25 568 A1 vorbeschrieben ist. Hierbei versiegelt die Abdeckung die abgedeckte Reihe von Klemmschlitzen der diesen zugeordneten Kontakte. Eine Entfernung der Abdeckung ist nur durch Zerstörung möglich. Es ist auch möglich, einen vorbekannten, an den Leistenkörper anklemmbaren, klappbaren Schilderrahmen oder eine auf den Leistenkörper klemmbare Codierkappe als Abdeckung und damit als ein Element der Verdrehsicherung für den erfindungsgemäßen Stecker auf den Leistenkörper aufzurasten. Die Erfindung eignet sich besonders gut zum Nachrüsten bereits vorhandener Anschluß- und Trennleisten.

In der bevorzugten Ausführungsform ist die Breite der Nase gleich der Weite eines Klemmschlitzes. Hierbei greift die Nase auf der einen Seite in den der Stecköffnung für die Steckerzunge zugeordneten Klemmschlitz ein, wenn der Stecker richtig gesteckt ist. Bei verdreht gestecktem Stecker stößt die Nase auf die Abdeckung, welche die andere Reihe von Klemmschlitzen abdeckt.

Die Erfindung ist nachfolgend anhand eines in den Zeichnungen dargestellten Ausführungsbeispieles näher erläutert. Es zeigen:
- Fig. 1: einen Querschnitt durch die aus einer Trennleiste und einem in diese eingesteckten Trennstecker gebildete Steckverbindung in vergrößertem Maßstab,
- Fig. 2: eine Seitenansicht der Trennleiste in einem anderen Maßstab,
- Fig. 3: eine Draufsicht auf die Trennleiste gemäß Fig. 2,
- Fig. 4: eine Seitenansicht des Steckers in vergrößertem Maßstab und
- Fig. 5: eine Ansicht der Schmalseite des Steckers gemäß Pfeil V in Fig. 4, ohne Steckerzunge.

Die Steckverbindung für die Fernmelde- und Datentechnik besteht aus einem Stecker 1 und aus einer Trennleiste 20.

Die in der DE 35 25 568 genau dargestellte und beschriebene, zur Längsmittelachse symmetrische Trennleiste 20 besteht aus einem Leistenkörper 21 aus Kunststoff, in dessen Oberseite zwei parallele, außenliegende Reihen von querverlaufenden Klemmschlitzen 22 mit der Teilung T und der Weite W ausgebildet sind, denen je ein Schneid-Klemm-Kontakt 23 zugeordnet ist, der unter 45° zur Achse des Klemmschlitzes 22 angeordnet ist.

Der Leistenkörper 21 umfaßt ferner eine mittlere Reihe von Stecköffnungen 24, von denen jeweils eine Stecköffnung 24 zwei Paaren von Schneid-Klemm-Kontakten 23 zugeordnet ist. Diesen sind wiederum Kontaktfedern 25 zugeordnet, die an beiden seitlichen Endbereichen der länglichen Stecköffnungen 24 angeordnet sind.

Der in der DE 30 27 047 C2 näher beschriebene Stecker 1 besitzt ein Gehäuse 2 aus zwei im wesentlichen identischen Halbschalen 3,4, die zwischen sich eine Steckerzunge 5 einschließen. Die Steckerzunge 5 ist mit vier Kontaktbahnen 6 versehen, denen innerhalb des Gehäuses 2 des Steckers 1 angeordnete, hier nicht näher dargestellte elektrische Bauelemente und elektrische Verbindungen zugeordnet sind. Die beiden Halbschalen 3,4 des Gehäuses 2 werden durch in Öffnungen 7 eingreifende Rasthaken 8 zusammengehalten und weisen über ihre Unterseite 11 hervorstehende Rastnasen 17 auf, die zum Eingriff in die Klemmschlitze 22 der Trennleiste 20 vorgesehen sind.

An einer Schmalseite des Gehäuses 2 des Steckers 1 ist an jeder der beiden Halbschalen 3,4 je eine hakenartige Nase 9,10 ausgebildet. Da die Halbschalen 3,4 des Gehäuses 2 des Steckers 1 aus Kunststoff-Spritzguß gebildet sind, werden die beiden Nasen 9,10 bei der Herstellung der Halbschalen 3,4 einfach mit angespritzt. Die Nasen 9,10 erstrecken sich, wie es besonders in Fig. 4 dargestellt ist, über die Unterkante 11 des Gehäuses 2 des Steckers 1 hinaus und weisen selbst eine innere Unterkante 12 und eine äußere Unterkante 13 auf, welche um einen bestimmten Betrag über die innere Unterkante 12 hinausragt und die eigentliche hakenartige Nase 9,10 bildet. Die Außenkante 14 der Nase 9,10 steht von der Längsmittelachse 15 des Steckers 1 um ein Maß a hervor, das etwas größer ist als die halbe Breite B des Leistenkörpers 21 der Trennleiste 20. Beide Nasen 9,10 weisen gegeneinander gerichtete Stege 18 auf, so daß die Nasen 9,10 und die Stege 18 im Querschnitt eine U-Form bilden, wobei die Stege 18 die Basis und die Nasen 9,10 die Schenkel bilden.

Wie es die Fig. 1 in der rechten Hälfte zeigt, kann der Stecker 1 mit seiner Steckerzunge 5 durch die Stecköffnung 24 des Leistenkörpers 21 hindurch bis in die Kontaktfedern 25 eingesteckt werden, wobei jeweils zwei gegenüberliegende Kontaktbahnen 6 der Steckerzunge 5 mit zwei Paaren von Kontaktfedern 25 in elektrische Kontaktverbindung kommen, denen jeweils die Schneid-Klemm-Kontakte 23 zugeordnet sind. Die Nasen 9,10 des Steckers 1 greifen hierbei in die zugeordneten Klemmschlitze 22 ein, wie es in Fig. 1 rechts dargestellt ist.

Auf der in Fig. 1 links dargestellten Seite der Trennleiste 20 ist oberhalb dieser zugeordneten Reihe von Klemmschlitzen 22 eine Winkelleiste 31 als Abdeckung 30 aufgesetzt, welche mittels nicht näher dargestellter Rastelemente in zwei oder mehreren der Klemmschlitze 22 der Reihe unlösbar verrastet ist. Die Abdeckung 30 ist somit nur durch Zerstörung entfernbar. Die Abdeckung 30 besteht insbesondere aus durchsichtigem Kunststoff. Die Abdeckung 30 erstreckt sich mit ihrer Außenkante 32 um das Maß A von der Längsmittelachse 15, wobei das Maß A größer ist als die Breite B und etwa dem Maß a entspricht, um welches sich die Außenkante 14 der Nase 9,10 von der Längsmittelachse 15 des Steckers 1 erstreckt. Die Abdeckung 30 dient als Sicherung gegen ein verdrehtes Einstecken des Steckers 1 um 180°, wie es in Fig 1 mit strichpunktierten Linien gezeigt ist. Hierbei stößt nämlich die Unterkante 13 der hakenartigen Nasen 9,10 auf die Abdeckung 30, so daß die Steckerzunge 5 des Steckers 1 zwar bis in die Stecköffnung 24 gesteckt werden, aber die Kontaktfedern 25 nicht erreichen kann, so daß hierdurch ein Stecken des Steckers 1 im verdrehten Zustand eindeutig verhindert ist.

### BEZUGZEICHENLISTE

- 1: Stecker
- 2: Gehäuse
- 3: Halbschale
- 4: Halbschale
- 5: Steckerzunge
- 6: Kontaktbahn
- 7: Öffnung
- 8: Rasthaken
- 9: Nase
- 10: Nase
- 11: Unterkante
- 12: Unterkante
- 13: Unterkante
- 14: Außenkante
- 15: Längsmittelachse
- 16: Schmalseite
- 17: Rastnase
- 18: Steg
- 19:
- 20: Trennleiste
- 21: Leistenkörper
- 22: Klemmschlitz
- 23: Schneid-Klemm-Kontakt
- 24: Stecköffnung
- 25: Kontaktfeder
- 26:
- 27:
- 28:
- 29:
- 30: Abdeckung
- 31: Winkelleiste
- 32: Außenkante
- a: Maß
- b: Breite
- m: Mittenabstand
- W: Weite
- T: Teilung
- A: Maß
- B: Breite

## Patentansprüche

1. Steckverbindung für die Fernmelde- und Datentechnik, bestehend aus einem Stecker (1) mit einem Gehäuse (2) und einer in diesem gehaltenen, Kontaktbahnen (6) aufweisenden Steckerzunge (5) und aus einer zur Längsmittelachse symmetrischen Anschluß- oder Trennleiste (20) mit einem Leistenkörper (21) mit zwei parallelen Reihen von mit Kontakten versehenen Klemmschlitzen (22) und mit einer mittleren Reihe von Stecköffnungen (24), denen Kontaktfedern (25) zum Einstecken der Steckerzunge (5) zugeordnet sind,
**dadurch gekennzeichnet,**
daß an einer Schmalseite (16) des Gehäuses (2) des Steckers (1) mindestens eine über die Unterkante (11) des Gehäuses (2) hervorstehende Nase (9,10) angeordnet ist, von der eine Reihe von Klemmschlitzen (22) des Leistenkörpers übergreifbar ist, und daß eine Reihe von Klemmschlitzen (22) des Leistenkörpers (21) mit einer Abdeckung (30) versehen ist.

2. Steckverbindung nach Anspruch 1,
**dadurch gekennzeichnet,**
daß die Breite (b) der Nase (9,10) gleich der Weite (W) eines Klemmschlitzes (22) ist.

3. Steckverbindung nach Anspruch 2,
**dadurch gekennzeichnet,**
daß das Gehäuse (2) des Steckers (1) aus zwei Halbschalen (3,4) ausgebildet ist und daß an jeder Halbschale (3,4) eine Nase (9,10) angesetzt ist, deren Mittenabstand (m) gleich ist der Teilung (T) der Klemmschlitze (22) des Leistenkörpers (21).

4. Steckverbindung nach einem der Ansprüche 1 bis 3,
**dadurch gekennzeichnet,**
daß die Abdeckung (30) aus einer Winkelleiste (31) gebildet ist, die auf eine Reihe von Klemmschlitzen (22) unlösbar aufgesetzt ist.

5. Steckverbindung nach Anspruch 4,
**dadurch gekennzeichnet,**
daß die Winkelleiste (31) aus durchsichtigem Kunststoff ausgebildet ist.

## Claims

1. A connector for the telecommunication and data processing, comprising a connector (1) and a casing (2) and connector tongue (5) held therein and having contact tracks (6), and a terminal or disconnect bank (20) being symmetrical with respect to the longitudinal centre axis and including a bank body (21) with two parallel rows of clamping slots (22) provided with contacts and with a central row of insertion openings (24), to which are assigned contact springs (25) for inserting the connector tongue (5),
characterized by that at a narrow side (16) of the casing (2) of the connector (1), at least one lug (9, 10) projecting over the lower edge (11) of the casing (2) is disposed, said lug being capable to engage over one row of clamping slots (22) of the bank body, and that one row of clamping slots (22) of the bank body (21) is provided with a cover (30).

2. A connector according to claim 1,
characterized by that the width (b) of the lug (9, 10) is identical to the width (W) of a clamping slot (22).

3. A connector according to claim 2,
characterized by that the casing (2) of the connector (1) is composed of two half shells (3, 4), and that at each half shell (3, 4), a lug (9, 10) is formed, the centre distance (m) of which being identical to the pitch (T) of the clamping slots (22) of the bank body (21).

4. A connector according to one of claims 1 to 3,
characterized by that the cover (30) is formed of an angled bank (31) unloosenably placed onto the one row of clamping slots (22).

5. A connector according to claim 4,
characterized by that the angled bank (31) is made of transparent plastic.

## Revendications

1. Connecteur pour la technique des télécommunication et du traitement de données, comprenant une fiche (1) avec un logement (2) et une pointe (5) maintenue dans le logement et présentant des voies de contact (6), et une borne de branchement ou de sectionnement (20) symétrique à l'axe médian longitudinal avec un corps (21) avec deux rangées parallèles de fente de serrage (22) munies de contacts, et une rangée médiane d'ouverture (24) auxquelles sont affectés des ressorts de contact (25) pour l'enfichage de la pointe (5) de la fiche,
**caractérisé en ce que**
sur un petit côté (16) du logement (2) de la prise (1) est disposé au moins un talon (9,10) faisant saillie par dessus le bord inférieur (11) du logement (2) et obturant une rangée de fentes de serrage (22) du corps de borne, et en ce que une rangée de fentes de serrage (22) du corps de borne (21) est munie d'un recouvrement (30).

2. Connecteur selon la revendication 1,
**caractérisé en ce que**
la largeur (b) du talon (9,10) est égale à la largeur (W) d'une fente de serrage (22).

3. Connecteur selon la revendication 2,
**caractérisé en ce que**
le logement (2) de la fiche (1) est formé par deux semi-coques (3,4) et que sur chaque semi-coque (3,4) est disposé un talon (9,10), dont la distance du centre (m) est égale à l'écartement (T) des fentes de serrage (22) du corps de borne (21).

4. Connecteur selon l'une des revendications 1 à 3,
**caractérisé en ce que**
le recouvrement (30) est formé d'une cornière (31), montée de façon non détachable sur une rangée de fente de serrage (22).

5. Connecteur selon la revendication 4,
**caractérisé en ce que**
la cornière (31) est en matière synthétique transparente.
